# EUROPÄISCHE PATENTSCHRIFT

(11) **EP 3 408 436 B1**
(45) Veröffentlichungstag und Bekanntmachung des Hinweises auf die Patenterteilung: **11.03.2020**
(21) Anmeldenummer: 18702334.6
(22) Anmeldetag: 18.01.2018
(51) Int. Cl.: D04B 1/02, D04B 1/24, D04B 9/02, D04B 9/14

(54) **MASCHENWARE SOWIE VERFAHREN UND VORRICHTUNG ZUM HERSTELLEN DIESER MASCHENWARE**
KNITTED FABRIC AND METHOD AND DEVICE FOR PRODUCING SAID KNITTED FABRIC
TRICOT AINSI QUE PROCÉDÉ ET DISPOSITIF DE FABRICATION DE CE TRICOT

(30) Priorität: 27.01.2017 DE 102017101597
(43) Veröffentlichungstag der Anmeldung: 05.12.2018
(73) Patentinhaber: Terrot GmbH, 09120 Chemnitz (DE)
(72) Erfinder: MUTSCHLER, Thomas, 72351 Geislingen (DE); SCHMODDE, Hermann, 72160 Horb (DE); LAU, Michael, 09224 Chemnitz / OT Mittelbach (DE); BARTH, Johannes, 09577 Niederwiesa (DE)
(74) Vertreter: Steiniger, Carmen
(86) Internationale Anmeldenummer: PCT/IB2018/050298
(87) Internationale Veröffentlichungsnummer: WO 2018/138605

(56) Entgegenhaltungen:
- WO-A1-2016/091521
- DE-A1-102006 037 714
- DE-B3-102011 053 396

## Beschreibung

Die vorliegende Erfindung betrifft ein Verfahren zum Herstellen einer Maschenware, bei dem eine Lunte in Form eines Vorgarns aus nicht verfestigten Faserbündeln einer Vorgarnverzugs- und -verfestigungseinheit, die ein Streckwerk mit wenigstens zwei in Garntransportrichtung nacheinander angeordneten Streckwalzenpaaren und eine dem Streckwerk in der Garntransportrichtung nachgeordnete Spinndüseneinrichtung aufweist, zugeführt und durch die wenigstens zwei Streckwalzenpaare verzogen wird, wobei wenigstens ein Eingangswalzenpaar und ein Ausgangswalzenpaar des Streckwerkes entsprechend dem Muster der an der Strickmaschine auszubildenden Maschenware derart gesteuert angetrieben werden, dass die Garndicke des verzogenen Vorgarnes über seine Länge hinweg durch Verändern der Relativgeschwindigkeit zwischen dem Eingangswalzenpaar und dem Ausgangswalzenpaar variiert wird, das aus dem Streckwerk austretende, verzogene Vorgarn der Spinndüseneinrichtung zugeführt und durch diese mittels Druckluftbeaufschlagung verfestigt wird, und daraufhin das verzogene, verfestigte Vorgarn direkt oder über wenigstens ein Transport- oder Klemmmittel der Strickmaschine zugeführt wird.

Die vorliegende Erfindung betrifft ferner eine Vorrichtung zum Herstellen einer Maschenware, welche wenigstens eine Strickmaschine, wenigstens eine der Strickmaschine in Garntransportrichtung vorgeordnete Vorgarnverzugs- und -verfestigungseinheit, welche wenigstens ein Streckwerk mit wenigstens zwei in der Garntransportrichtung nacheinander angeordneten Streckwalzenpaaren und wenigstens eine dem Streckwerk in der Garntransportrichtung nachgeordnete Spinndüseneinrichtung aufweist, wobei wenigstens eine angetriebene Walze eines Eingangswalzenpaars und wenigstens eine angetriebene Walze eines Ausgangswalzenpaars des Streckwerkes mit wenigstens einem Antrieb gekoppelt sind, der oder die mit einer Mustersteuerung für die Strickmaschine gekoppelt ist/sind.

Außerdem betrifft die vorliegende Erfindung eine Maschenware, welche aus einem verzogenen, verfestigten Vorgarn mit entlang seiner Länge variierender Garndicke ausgebildet ist, wobei die Garndicke des verzogenen, verfestigten Vorgarns in Abhängigkeit von dem Muster der Maschenware ausgebildet ist.

Aus der Druckschrift DE 10 2011 053 396 ist eine Vorrichtung und ein Verfahren zur Herstellung einer Maschenware bekannt, bei welcher/m eine Strickmaschine direkt mit einer Vorgarnverzugs- und -verfestigungseinheit gekoppelt ist, die ein Streckwerk zum Verzug eines Vorgarns und eine Spinndüseneinrichtung zur temporären Verfestigung des verzogenen Vorgarns aufweist, wobei die Länge der der Spinndüseneinrichtung nachfolgenden Garnverfestigungsstrecke durch ein Klemmwalzenpaar definiert ist. Hierdurch kann das verzogene, verfestigte Vorgarn direkt von der Vorgarnverzugs- und -verfestigungseinheit über eine für industrielle Anwendungen zweckmäßige lange Strecke zu der Strickmaschine geführt werden kann. Vorteilhafterweise lassen sich hiermit besonders weiche und füllige Maschenwaren herstellen.

Aus dem Stand der Technik sind zudem Garne mit variierender Garndicke bekannt, jedoch wird meist die Garndicke solcher, sogenannter Noppengarne lediglich im Hinblick auf das Erscheinungsbild der aus dem Garn hergestellten Maschenware geändert. Hierbei kann das Noppengarn in regelmäßigen oder unregelmäßigen Abständen Verdickungen, sogenannte Noppen, aufweisen. Insbesondere zur Erzeugung von Maschenwaren, welche den Eindruck erwecken sollen, dass sie handgestrickt wurden, werden Garne mit in ihrer Länge und ihrem Abstand zueinander variierenden Noppen verwendet.

In der Druckschrift DE 1 910 034 A ist ein Verfahren und eine Einrichtung zur Erzeugung von Garnen mit regellos variierender Garndicke beschrieben, wobei regellose Änderungen der Garndicke des Grundgarns herbeigeführt werden und gleichzeitig die Dicke und die Länge der erzeugten Noppen auf regellose Weise variiert werden. Hierzu weist die in der Druckschrift DE 1 910 034 A beschriebene Einrichtung eine steuerbare, mit variabler Drehzahl arbeitende Antriebsvorrichtung auf. Die Antriebsvorrichtung ist betriebsmäßig mit einem hinteren Satz von Streckvorrichtungen verbunden, um diesen völlig unabhängig von einem diesem Satz zugeordneten vorderen Satz von Streckvorrichtungen, der in einem Abstand von den hinteren Streckvorrichtungen vorgesehen ist, anzutreiben. Die Zuführung eines Stranges aus einem Textilmaterial zu der sich zwischen den Sätzen von Streckvorrichtungen erstreckenden Streckzone kann so völlig unabhängig von der Geschwindigkeit mit der das verzogene Garn von dem vorderen Satz von Streckvorrichtungen abgegeben wird, geregelt werden. Zur Erzeugung der Verdickungen des Noppengarns wird verfahrensgemäß ein sich regellos änderndes Signal erzeugt, welches veranlasst, dass die Arbeitsgeschwindigkeit des hinteren Satzes von Streckvorrichtungen völlig unabhängig von der Arbeitsgeschwindigkeit des vorderen Satzes von Streckvorrichtungen geregelt wird. Obwohl man in der Druckschrift DE 1 910 034 A darauf Wert legt, dass die Änderungen der Garndicke im hergestellten Garn kein sich wiederholendes Muster erzeugen, ist jedoch auch erwähnt, dass es bestimmte Fälle geben kann, in denen es erwünscht ist, die Änderungen der Garndicke im Voraus entsprechend einem bestimmbaren Muster zu programmieren.

Das in der Druckschrift DE 1 910 034 A beschriebene Verfahren sowie die darin beschriebene Einrichtung dienen ausschließlich dem Erzeugen von Garn mit variierender Garndicke, welches nachfolgend zur Herstellung eines Stoffes, wie eines Gewebes, weiterverarbeitet wird.

In der Druckschrift WO 2016/091521 A1 kommt eine Kombination aus Spinneinrichtung und Strickmaschine zum Einsatz, wobei mit der Spinneinrichtung aus einem Vorgarn ein Faserverband oder ein Garn variabler Dicke herstellbar und den Maschenbildungselementen der Strickmaschine zuführbar ist. Hierfür weisen mindestens zwei Walzenpaare eines Streckwerkes der Spinneinrichtung eigene, voneinander unabhängig ansteuerbare Antriebseinrichtungen auf, durch die die Relativgeschwindigkeit zwischen einem Eingangs- und einem Ausgangswalzenpaar des Streckwerkes verändert werden kann oder es sind an der Maschine Friktionsspinneinrichtungen mit mindestens einer Speisewalze vorgesehen, deren Geschwindigkeit in Relation zu einem Abzugswalzenpaar regelbar ist. Mit der bekannten Vorrichtung und dem bekannten Verfahren lässt sich Maschenware mit einem Muster herstellen, das durch Bilden von Maschen mit einer unterschiedlichen Faserverbands- oder Garnstärke erzeugt ist, wobei das Muster durch Variation der Faserverbands- oder Garndicke in Maschenreihenrichtung und/oder in Maschenstäbchenrichtung gebildet ist.

Es ist die Aufgabe der vorliegenden Erfindung ein Verfahren, eine Vorrichtung und eine Maschenware mit noch höherer Variabilität in der Ausbildbarkeit von Mustern bei gleichzeitig optimiertem Materialeinsatz zur Verfügung zu stellen.

Die Aufgabe wird zum einen durch ein Verfahren der eingangs genannten Gattung gelöst, bei welchem durch Ansteuern der Rotationsgeschwindigkeit wenigstens einer Walze des Ausgangswalzenpaares des Streckwerkes die Garnliefergeschwindigkeit des verzogenen, verfestigten Vorgarnes zu der Strickmaschine in Abhängigkeit von der von der Strickmaschine zu strickenden Maschengröße eingestellt wird.

Vorteilhafterweise kann durch das Verarbeiten des in seiner Dicke variierenden, verzogenen, verfestigten Vorgarnes der Materialeinsatz beim Herstellen einer Maschenware optimiert werden. Bei dem erfindungsgemäßen Verfahren wird hierzu die Garndicke des aus der Vorgarnverzugs- und -verfestigungseinheit austretenden verzogenen, verfestigten Vorgarnes entsprechend einem durch die Strickmaschine gestrickten Muster durch die mit der Strickmaschine gekoppelte Vorgarnverzugs- und -verfestigungseinheit geändert.

Zur Erzeugung des dickenvariierten, verzogenen, verfestigten Vorgarnes wird einem Streckwerk der Vorgarnverzugs- und -verfestigungseinheit eine Lunte in Form eines nicht verfestigten Faserbündels zugeführt, welche durch wenigstens zwei in Garntransportrichtung hintereinander angeordnete Streckwalzenpaare des Streckwerkes verzogen und durch eine dem Streckwerk in Garntransportrichtung nachfolgend angeordnete Spinndüseneinrichtung verfestigt wird. Zur Verfestigung des in dem Streckwerk verzogenen Vorgarns wird dieses durch die Spinndüseneinrichtung mit Druckluft beaufschlagt. Die Verfestigungsstrecke kann beispielsweise durch ein in Garntransportrichtung der Spinndüseneinrichtung nachfolgendes Klemmwalzenpaar beendet werden, woraufhin das dickenvariierte, verzogene, verfestigte Vorgarn problemlos über längere Strecken hinweg direkt von der Vorgarnverzugs- und -verfestigungseinheit zu der dieser in Garntransportrichtung nachfolgend angeordneten Strickmaschine transportiert werden kann.

Zur Änderung der Garndicke des in der Vorgarnverzugs- und -verfestigungseinheit hergestellten verzogenen, verfestigten Vorgarnes werden wenigstens ein Eingangswalzenpaar, also das in Garntransportrichtung erste Streckwalzenpaar des Streckwerkes, und ein Ausgangswalzenpaar, also das in Garntransportrichtung letzte Streckwalzenpaar des Streckwerkes, entsprechend dem Muster der an der Strickmaschine auszubildenden Maschenware gesteuert angetrieben. Die Ansteuerung erfolgt dabei so, dass die Garndicke des durch das Streckwerk erzeugten verzogenen Vorgarnes über seine Länge hinweg durch Verändern der Relativgeschwindigkeit zwischen dem Eingangswalzenpaar und dem Ausgangswalzenpaar variiert wird. Die Garndicke des verzogenen Vorgarnes kann über seine Länge hinweg durch Verändern der Relativgeschwindigkeit zwischen dem Eingangswalzenpaar und dem Ausgangswalzenpaar mustergemäß variiert werden.

Hierzu wird vorteilhafterweise die Rotationsgeschwindigkeit des angesteuerten Eingangswalzenpaares verändert, dass dem Streckwerk in Abhängigkeit von der eingestellten Rotationsgeschwindigkeit mehr oder weniger Lunte zugeführt wird. Die Rotationsgeschwindigkeit des Ausgangswalzenpaares kann beispielsweise dabei konstant gehalten werden. In alternativen Ausführungsformen kann jedoch auch die Rotationsgeschwindigkeit des Ausgangswalzenpaares relativ zu einer gleichbleibenden Geschwindigkeit des Eingangswalzenpaares in Abhängigkeit von dem zu strickenden Muster variiert werden. Ferner kann sowohl das Eingangs- als auch das Ausgangswalzenpaar derart gesteuert angetrieben werden, dass über die Relativgeschwindigkeit zwischen dem Eingangs- und dem Ausgangswalzenpaar die Garndicke des aus dem Streckwerk austretenden, verzogenen Vorgarnes an das zu strickende Muster angepasst werden kann. Die Rotationsgeschwindigkeit des angesteuerten Eingangswalzenpaares kann mustergemäß verändert werden.

Mit einem Erhöhen der Rotationsgeschwindigkeit wenigstens einer angetriebenen Walze des Eingangswalzenpaares relativ zu der Rotationsgeschwindigkeit wenigstens einer angetriebenen Walze des Ausgangswalzenpaares nimmt die Garndicke des herzustellenden, verzogenen, verfestigten Vorgarnes zu. Umgekehrt nimmt die Garndicke des herzustellenden, verzogenen, verfestigten Vorgarnes mit einem Reduzieren der Rotationsgeschwindigkeit wenigstens einer angetriebenen Walze des Eingangswalzenpaares relativ zu der Rotationsgeschwindigkeit wenigstens einer angetriebenen Walze des Ausgangswalzenpaares ab.

Vorteilhafterweise wird jeweils lediglich eine Walze der Streckwalzenpaare angetrieben, wobei sich die jeweils zweite Walze durch Andrücken gegen die angetriebene Walze in entgegengesetzter Richtung zu dieser bewegt. In alternativen Ausgestaltungsvarianten der Erfindung können jedoch auch beide Walzen eines Streckwalzenpaares angetrieben werden.

Ferner kann in alternativen Varianten des erfindungsgemäßen Verfahrens die dem Streckwerk zugeführte Lunte auch durch mehr als zwei, beispielsweise drei oder vier Streckwalzenpaare verzogen werden.

Es ist bevorzugt, dass Spinndüsen der Spinndüseneinrichtung das verzogene Vorgarn in Garntransportrichtung verdrillen und selbsttätig fördern, wobei die Spinndüseneinrichtung vorteilhafterweise wenigstens zwei Spinndüsen aufweist, welche pneumatisch arbeiten und das aus dem Streckwerk austretende, verzogene Vorgarn mit Druckluft mit jeweils entgegengesetzten Drehrichtungen beaufschlagen.

Ferner ist es auch bevorzugt, wenn wenigstens eine Klemmwalze eines der Spinndüseneinrichtung in Garntransportrichtung nachfolgend angeordneten Klemmwalzenpaares angetrieben wird, wobei auch hier je nach Ausgestaltungsvariante des erfindungsgemäßen Verfahrens die Rotationsgeschwindigkeit der wenigstens einen Klemmwalze beispielsweise in Abhängigkeit des zu strickenden Musters geändert werden kann. Durch das Durchführen des verzogenen, verfestigten Vorgarnes durch das Klemmwalzenpaar kann die Verfestigungsstrecke der Spinndüseneinrichtung begrenzt werden, wodurch das verzogene, verfestigte Vorgarn mit ausreichender Festigkeit bis zur jeweiligen Strickstelle transportiert werden kann.

Darüber hinaus wird bei dem erfindungsgemäßen Verfahren durch Ansteuern der Rotationsgeschwindigkeit wenigstens einer angetriebenen Walze des Ausgangswalzenpaares des Streckwerkes die Garnliefergeschwindigkeit des verzogenen, verfestigten Vorgarnes zu der Strickmaschine in Abhängigkeit von der von der Strickmaschine zu strickenden Maschengröße eingestellt.

Die Änderung der Garnliefergeschwindigkeit wird also in dem erfindungsgemäßen Verfahren durch Anpassung der Rotationsgeschwindigkeit des in Garntransportrichtung letzten Streckwalzenpaares des Streckwerkes ermöglicht, wobei für eine zunehmende Garnliefergeschwindigkeit die Rotationsgeschwindigkeit des Ausgangswalzenpaares größer einzustellen ist und zur Erzielung einer sinkenden Garnliefergeschwindigkeit dessen Rotationsgeschwindigkeit geringer einzustellen ist.

Es werden also bei dem erfindungsgemäßen Verfahren sowohl die Garnfeinheit bzw. Garndicke, also die Masse des Garns pro Garnabschnitt, und die Garnliefermenge an die jeweils zu strickende Maschengröße des auszubildenden Gestricks angepasst.

Als besonders vorteilhaft hat es sich herausgestellt, wenn lediglich eine Walze des Ausgangswalzenpaares in Abhängigkeit von der gemäß der jeweils zu strickenden Maschengröße und der dafür erfoderlichen Garnliefermenge zu der Strickmaschine angetrieben wird und die zugehörige Walze durch Andrücken gegen die angetriebene Walze in Bewegung versetzt wird. Ferner können auch beide Walzen des Ausgangswalzenpaares mustergesteuert angetrieben werden.

Durch die Änderung der Garnliefergeschwindigkeit können an der Strickmaschine unterschiedlich große Maschen gestrickt werden, wobei die zu strickende Maschengröße durch Variieren der Kuliertiefe an der Strickmaschine ermöglicht wird. Durch das Stricken unterschiedlich großer Maschen können transparente und weniger transparente Bereiche in einer Maschenware erzeugt werden.

Ferner können durch ein proportionales Ändern der Relativgeschwindigkeit des Eingangswalzenpaares zu dem Ausgangswalzenpaar und einer daraus resultierenden Garndickenänderung des an der Strickmaschine zur Maschenbildung verwendeten verzogenen, verfestigten Vorgarnes sowie mittels der durch die Veränderung der Garnliefergeschwindigkeit einfach erzielbare Variation der Maschengröße Maschenwaren erzeugt werden, welche ein annähernd konstantes Flächengewicht aufweisen und sich durch eine nahezu homogene Transparenz bzw. Blickdichte auszeichnen.

Aus dem Stand der Technik bekannte Leggings und Strumpfhosen sind, wenn sie nicht aus unterschiedlichen Teilen zusammengefügt sind, durchweg aus einem Gestrick mit gleichbleibender Garnstärke ausgebildet. Dies führt dazu, dass die Leggings bzw. Strumpfhose beispielsweise aufgrund einer größeren Dehnung in der Gesäßgegend durchsichtig bzw. durchscheinend ist. Um ein Durchscheinen von Unterwäsche und/oder Haut zu vermeiden, müssen die Leggings bzw. die Strumpfhose entsprechend groß gekauft werden, was wiederum den Nachteil mit sich bringt, dass diese leichter rutscht und beispielsweise in der Wadengegend nicht eng genug sitzt.

Bei der Herstellung eines Rundgestricks ist der Durchmesser des Gestricks durch die konstruktiven Bedingungen, wie Zylinderdurchmesser und Nadelanzahl, weitestgehend definiert. Dieser kann nur in bestimmten Grenzen durch Variation der Maschengröße verändert werden. Diesen Effekt nutzen Hersteller bei Leggings aus. Mit zunehmender Maschengröße steigt auch der Gestrickdurchmesser. Somit kann einem Leggings-Bein eine gewisse Form gegeben werden. Diese Formgebung ist jedoch nur mit einer vorher festgelegten Garnstärke möglich. Infolgedessen ist im Stand der Technik die Blickdichte bei kleinen Maschen und damit kleinem Gestrickdurchmesser höher als bei großen Maschen und damit großem Gestrickdurchmesser.
Dagegen ist es durch das erfindungsgemäße Verfahren möglich, die Garnstärke als auch die Maschengröße an das auszubildende Strickmuster anzupassen. In einer bevorzugten Ausführungsform des erfindungsgemäßen Verfahrens wird daher das Streckwerk so angesteuert, dass je größer die von der Strickmaschine zu strickende Maschengröße ist, umso geringer die Relativgeschwindigkeit zwischen dem Eingangswalzenpaar und dem Ausgangswalzenpaar und umso größer die Rotationsgeschwindigkeit der wenigstens einen angetriebenen Walze des Ausgangswalzenpaares eingestellt wird, und je geringer die von der Strickmaschine zu strickende Maschengröße ist, umso größer die Relativgeschwindigkeit zwischen dem Eingangswalzenpaar und dem Ausgangswalzenpaar und umso geringer die Rotationsgeschwindigkeit der wenigstens einen angetriebenen Walze des Ausgangswalzenpaares eingestellt wird. Dadurch kann bei Maschenwaren wie beispielsweise Leggings oder Strumpfhosen ein unschönes Durchscheinen von Unterwäsche und/oder Haut beispielsweise in der Gesäßgegend infolge einer erhöhten Dehnung in diesem Bereich vermieden werden.

Hierzu können bei Anwendung des erfindungsgemäßen Verfahrens zum einen die Maschen in Bereichen, in denen die hergestellte Maschenware während des Tragens einer größeren Dehnung ausgesetzt ist, wie beispielsweise in der Gesäßgegend, größer gestrickt und zum anderen die Garndicke in Abhängigkeit von der Größe der Maschen vergrößert werden. Entsprechend wird die Garndicke vorteilhafterweise in Abhängigkeit von der zu erzeugenden Maschengröße angepasst, wobei mit zunehmender Maschengröße die Garndicke des der Strickstelle gelieferten, verzogenen, verfestigten Vorgarnes zunimmt und mit abnehmender Maschengröße dessen Garndicke abnimmt. Bei dem erfindungsgemäßen Verfahren werden also die Maschengröße und die Garndicke der auszubildenden Maschenware mustergesteuert festgelegt.

Vorzugsweise wird hierfür die Relativgeschwindigkeit zwischen dem Eingangswalzenpaar und dem Ausgangswalzenpaar umgekehrt proportional zu der von der Strickmaschine zu strickenden Maschengröße und die Rotationsgeschwindigkeit der wenigstens einen angetriebenen Walze des Ausgangswalzenpaares direkt proportional zu der Maschengröße eingestellt wird.

Um ein besonders leichtes Verstricken des verzogenen, verfestigten Vorgarnes zu ermöglichen und eine Maschenware von sehr hoher Qualität zu stricken, hat es sich als besonders günstig erwiesen, wenn das verzogene, verfestigte Vorgarn der Strickmaschine mit gleichbleibender Garnspannung zugeführt wird. In alternativen Ausführungsformen des erfindungsgemäßen Verfahrens kann das verzogene, verfestigte Vorgarn der Strickmaschine auch nicht mit konstanter Garnspannung zugeführt werden, sondern kann beispielsweise an das Strickmuster angepasst werden.

Ferner hat es sich im Hinblick auf die Haltbarkeit der zu erzeugenden Maschenware ebenso als hilfreich erwiesen, wenn dem Streckwerk wenigstens ein Hilfsfaden zugeführt wird, wobei eine Hilfsfadenzuführgeschwindigkeit zu dem Streckwerk in Abhängigkeit von der Maschengröße der an der Strickmaschine auszubildenden Maschenware und/oder in Abhängigkeit von Dehnungseigenschaften des Hilfsfadens gesteuert wird. Die Hilfsfadenzuführgeschwindigkeit zu dem Streckwerk kann auch in Abhängigkeit von dem Muster der an der Strickmaschine auszubildenden Maschenware gesteuert werden.

Als besonders praktikabel hat es sich dabei erwiesen, wenn der Hilfsfaden durch das in Garntransportrichtung letzte Streckwalzenpaar des Streckwerkes, also das Ausgangswalzenpaar, abgezogen wird. Da sich die einzelnen Walzen des Streckwerkes gegebenenfalls mit unterschiedlicher Rotationsgeschwindigkeit bewegen, ist der dem letzten Streckwerkwalzenpaar des Streckwerkes zugeführte Hilfsfaden nur einer einzigen Drehgeschwindigkeit ausgesetzt, sodass die Zuführung des Hilfsfadens geeignet an diese Drehgeschwindigkeit und damit an das Muster der an der Strickmaschine auszubildenden Maschenware angepasst werden kann. In weiteren Varianten des erfindungsgemäßen Verfahrens kann der Hilfsfaden dem Vorgarn jedoch auch an einer anderen Stelle, beispielswiese vor Zuführung zum dem Streckwerk, zugeführt werden. Vorteilhafterweise wird durch das Zuführen des Hilfsfadens zu dem Vorgarn ein Kern-Mantel-Garn ausgebildet, bei dem das verzogene, verfestigte Vorgarn den Hilfsfaden in Bündeln umschlingt.

Je nach Ausführungsform des erfindungsgemäßen Verfahrens bzw. der damit auszubildenden Maschenware kann ein unelastischer Faden, ein sogenannter Core-Faden, oder ein elastischer Faden, ein sogenannter Elastanfaden, als Hilfsfaden verwendet werden. Durch den Einsatz des Hilfsfadens kann das der Strickmaschine zuzuführende, verzogene, verfestigte, den Hilfsfaden enthaltende Vorgarn mit erhöhter Stabilität zur Verfügung gestellt werden.

Ferner können dem Vorgarn auch mehr als ein Hilfsfaden, beispielsweise zwei oder drei Hilfsfäden, zugeführt werden. Hierbei hat es sich als günstig gezeigt, wenn die jeweiligen Hilfsfäden durch separate Hilfsfadenzuführeinrichtungen dem Streckwerk zugeführt werden. Sie können jedoch auch mittels einer einzelnen Hilfsfadenzuführeinrichtung zu dem Vorgarn transportiert werden.

Vorteilhafterweise kann durch das Einbringen des wenigstens einen Hilfsfadens in das Vorgarn und die an die jeweils zu strickende Maschengröße angepasste Garndicke bzw. Garnstärke eine Maschenware erzeugt werden, bei welcher ein unschöner Durchschimmereffekt infolge einer großen Dehnung, wie dies, wie oben erläutert, beispielsweise oftmals bei Leggings oder Strumpfhosen in der Gesäßgegend der Fall ist, vermieden werden. Resultierend kann eine Maschenware hergestellt werden, welche insbesondere im getragenen Zustand eine annähernd gleiche Transparenz bzw. Blickdichte und einen schönen gleichmäßige Gesamteindruck, ohne unerwünschte Durchschimmereffekte aufweist.

Der wenigstens eine Hilfsfaden, wie beispielsweise wenigstens ein Elastanfaden, kann bei der vorliegenden Erfindung als Kernfaden, also als von Fasern des Vorgarns ummantelter Hilfsfaden, in das Vorgarn eingebracht werden. Dies hat im späteren Produkt bekleidungsphysiologische Vorteile für die tragende Person. Das Elastan liegt dann nicht, wie bei einer Plattierung, auf der Haut, sondern ist durch die Faserummantelung abgedeckt.

In einer besonders günstigen Ausgestaltungsvariante des erfindungsgemäßen Verfahren werden mehrere verzogene, verfestigte Vorgarne auf separaten Vorgarnverzugs- und -verfestigungseinheiten ausgebildet und von diesen separaten Stricksystemen der Strickmaschine zugeführt, wobei die Vorgarnverzugs- und -verfestigungseinheiten unabhängig voneinander angesteuert und betrieben werden. Eine derartige Ausgestaltung hat sich insbesondere bei der Verwendung an Kleinrundstrickmaschinen als vorteilhaft erwiesen.

In alternativen Ausführungsformen des erfindungsgemäßen Verfahrens können jedoch auch zwei oder mehr verzogene, verfestigte Vorgarne durch eine gemeinsame Vorgarnverzugs- und -verfestigungseinheit ausgebildet und nachfolgend einem oder mehreren separaten Stricksystem(en) der Strickmaschine zugeführt werden.

Auch ist es möglich, dass mehrere Vorgarnverzugs- und -verfestigungseinheiten zu einem Modul zusammengefasst sind und gemeinsam elektronisch gesteuert werden. Hierbei können entweder alle Vorgarnverzugs- und -verfestigungseinheiten oder lediglich einzelne Vorgarnverzugs- und -verfestigungseinheiten zu einem Modul zusammengefasst sein. Ein modulares Betreiben der Vorgarnverzugs- und -verfestigungseinheiten hat sich speziell im Hinblick auf die Anwendung bei Kleinrundstrickmaschinen als vorteilhaft erwiesen.

In vorteilhaften Ausgestaltungen des erfindungsgemäßen Verfahrens wird jeweils ein Stricksystem der Strickmaschine von wenigstens zwei der Vorgarnverzugs- und -verfestigungseinheiten mit verzogenem, verfestigten Vorgarn versorgt. Hierdurch können zwei, drei, vier oder auch mehr als vier Stränge aus verzogenem, verfestigten Vorgarn separat erzeugt und an dem jeweiligen Stricksystem, also der jeweiligen Maschenbildungsstelle, zusammengeführt werden. Hierdruch ist es möglich, unterschiedliche Vorgarne aus unterschiedlichen Materialien und/oder mit unterschiedlichen Garneigenschaften in dem auszubildenden Gestrick zu integrieren.

Die Aufgabe der vorliegenden Erfindung wird ferner durch eine Vorrichtung der eingangs genannten Gattung gelöst, bei welcher die Strickmaschine eine Kuliertiefenverstellvorrichtung aufweist, die mit der Mustersteuerung für die Strickmaschine und dem wenigstens einen Antrieb für die wenigstens eine angetriebene Walze eines Ausgangswalzenpaars gekoppelt ist.

Durch den mustergesteuerten Antrieb wenigstens einer angetriebenen Walze des Eingangswalzenpaares, also des in Garntransportrichtung ersten Streckwalzenpaares, des Streckwerkes relativ zu dem Antrieb wenigstens einer angetriebenen Walze des Ausgangswalzenpaares, also des in Garntransportrichtung letzten Streckwalzenpaares, des Streckwerkes kann durch die erfindungsgemäße Vorrichtung ein verzogenes, verfestigtes Vorgarn mit unterschiedlicher Garndicke ausgebildet werden, dessen Materialeinsatz optimal auf die an der Strickmaschine auszubildende Maschenstruktur angepasst ist.

Hierzu ist die Strickmaschine mit einer Vorgarnverzugs- und -verfestigungseinheit gekoppelt, welche wenigstens ein Streckwerk mit wenigstens zwei in Garntransportrichtung nacheinander angeordneten Klemmwalzenpaaren, eine in Garntransportrichtung nachgeordnete Spinndüseneinrichtung und vorteilhafterweise, aber nicht unbedingt ein die Verfestigungsstrecke der Spinndüseneinrichtung begrenzendes Klemmwalzenpaar aufweist.

Zur Herstellung des verzogenen, verfestigen Vorgarnes wird dem in Garntransportrichtung ersten Klemmwalzenpaar des Streckwerkes eine Lunte in Form eines unverfestigten Faserbündels zugeführt, welche durch die einzelnen Streckwalzenpaare verstreckt und mittels der Spinndüseneinrichtung verfestigt wird. Zusätzliche Stabilität kann das verzogene, verfestigte Vorgarn durch das nachfolgend angeordnete Klemmwalzenpaar erhalten.

Bei der erfindungsgemäßen Vorrichtung wird jeweils wenigstens eine Walze des jeweiligen Streckwalzenpaares durch einen Antrieb angetrieben, wobei auch beide Walzen angetrieben werden können. Eine Garndickenänderung wird insbesondere durch Variieren der Rotationsgeschwindigkeit des Eingangswalzenpaares relativ zu dem Ausgangswalzenpaar des Streckwerkes erreicht.

Die dem Streckwerk in Garntransportrichtung nachfolgend angeordnete Spinndüseneinrichtung weist vorzugsweise zwei selbstfördernde Spinndüsen auf, wodurch der Transport des verzogenen Vorgarns durch einen in Arbeitsrichtung gerichteten Luftstrom der Spinndüsen erfolgt. Vorteilhafterweise sind die beiden Spinndüsen in Garnförderrichtung nacheinander angeordnet, wobei diese pneumatisch arbeiten und einen zueinander entgegengesetzten Drehstrom aufweisen.

Das der Spinndüseneinrichtung vorteilhafterweise in Garntransportrichtung nachfolgend angeordnete Klemmwalzenpaar kann auch mit einem Antrieb gekoppelt oder koppelbar sein, durch welchen wenigstens eine Klemmwalze des Klemmwalzenpaares angetrieben wird. Durch das Durchführen des verzogenen, verfestigen Vorgarnes durch das Klemmwalzenpaar wird dem verzogenen, verfestigten Vorgarn zusätzliche Stabilität und Festigkeit verliehen, wodurch das verzogene und nach der Spinndüsenverfestigung geklemmte Vorgarn problemlos auch über eine relativ weite Strecke hinweg zu der Strickmaschine transportiert werden kann, ohne dass sich das nur temporär verfestigte Vorgarn während dieses Transportes auflöst. Insbesondere lassen sich durch diese Art der Kopplung von Spinnvorrichtung und Strickmaschine besonders weiche Maschenwaren sehr effizient, platzsparend und vergleichsweise kostengünstig herstellen.

In einer besonders bevorzugten Ausgestaltungsvariante der erfindungsgemäßen Vorrichtung weist die Strickmaschine eine Kuliertiefenverstellvorrichtung auf, die mit der Mustersteuerung für die Strickmaschine gekoppelt ist.

Durch die Kuliertiefenverstellvorrichtung kann vorteilhafterweise die zu strickende Maschengröße variiert werden. Die Kopplung der Kuliertiefenverstellvorrichtung mit der Mustersteuerung der Strickmaschine ermöglicht es, die Maschengröße in Abhängigkeit von einem zu strickenden Muster zu verändern. In Abhängigkeit von der herzustellenden Maschengröße wird eine maschenausbildende Nadel mittels der Kuliertiefenverstellvorrichtung weiter oder weniger weit ausgetrieben.

Insbesondere in Kombination mit einer Anpassung der Garndicke können so Maschenwaren, wie beispielsweise Leggings oder Strumpfhosen, erzeugt werden, welche auch im getragenen Zustand eine nahezu gleiche Transparenz bzw. Blickdichte aufweisen. Hierdurch kann unter anderem ein unschönes Durchscheinen von Haut und/oder Unterwäsche infolge einer erhöhten Dehnung der Maschenware beispielsweise in der Gesäßgegend einer Trägerin oder eines Trägers vermieden werden. Zweckdienlicherweise werden die Maschen hierzu in Bereichen, in denen die Maschenwaren höheren Dehnungen ausgesetzt sind, beispielsweise in der Gesäßgegend einer Trägerin oder eines Trägers, größer ausgebildet, wobei zugleich die Garndicke der Maschenware vergrößert wird. Zur Ausbildung einer besonders transparenten Maschenware kann jedoch auch mit zunehmender Maschengröße die Garndicke reduziert werden. Die Anpassung der Garndicke kann auch mustergemäß erfolgen.

In einer günstigen Ausgestaltungsform der erfindungsgemäßen Vorrichtung weist die Vorrichtung eine Messvorrichtung zur Ermittlung einer Garnspannung eines aus der Vorgarnverzugs- und -verfestigungseinheit austretenden verzogenen, verfestigten Vorgarnes auf. Durch die Messvorrichtung kann sichergestellt werden, dass das verzogene, verfestigte Vorgarn mit gleichbleibender Garnspannung der jeweiligen Strickstelle der Strickmaschine zugeführt wird, wodurch das verzogene, verfestigte Vorgarn besonders geeignet verarbeitet und zugleich eine Maschenware mit hoher Qualität erzeugt werden kann.

Die Messvorrichtung kann ferner auch zum Ermitteln einer Garntransportgeschwindigkeit oder eines anderen Prozessparameters verwendet werden. Vorteilhafterweise wird anhand der von der Messvorrichtung ermittelten Werte der Spinn- und/oder Strickprozess geregelt, wobei hierbei ein oder mehrere Prozessparameter, wie z.B. die Rotationsgeschwindigkeit einer oder mehrerer Streckwalzenpaare, eingestellt werden können.

In einer bevorzugten Ausgestaltungsvariante der erfindungsgemäßen Vorrichtung weist die Vorrichtung wenigstens eine mit dem Streckwerk verbundene und von der Mustersteuerung für die Strickmaschine und/oder in Abhängigkeit von Dehnungseigenschaften eines dem Streckwerk zuzuführenden Hilfsfadens steuerbare Hilfsfadenzuführvorrichtung auf. Durch das Einbringen eines Hilfsfadens in das verzogene, verfestigte Vorgarn wird diesem eine zusätzliche Festigkeit und Stabilität verliehen. Ferner können beispielsweise Dehnungseigenschaften des verzogenen, verfestigten Vorgarnes durch den Hilfsfaden beeinflusst werden.

Vorzugsweise weist die Hilfsfadenzuführeinrichtung einen durch das Ausgangswalzenpaar, also das in Garntransportrichtung letzte Streckwalzenpaar, des Streckwerkes realisierten Abzug auf, wodurch der Hilfsfaden durch das letzte Streckwalzenpaar aufgenommen und in das verzogene Garn eingebunden werden kann. Durch die Zuführung des Hilfsfadens erst während des Hauptverzuges durchläuft der Hilfsfaden nur einen Klemmpunkt des Streckwerkes. Die Geschwindigkeit der Hilfsfadenzuführeinrichtung kann dabei optimal auf die Rotationsgeschwindigkeit des letzten Streckwerkwalzenpaares und/oder die Mustersteuerung der Strickmaschine angepasst werden. Ferner kann die Hilfsfadenzuführvorrichtung auch in Abhängigkeit der Dehnungseigenschaften des Hilfsfadens gesteuert werden.

Je nach Anwendungsfall kann der Hilfsfaden elastisch oder unelastisch ausgebildet sein. Durch die Zuführung eines Hilfsfadens zu dem verzogenen, verfestigten Vorgarn entsteht vorzugsweise ein Kern-Mantel-Garn, bei welchem der Kern durch den Hilfsfaden ausgebildet wird. In alternativen Ausgestaltungsformen der erfindungsgemäßen Vorrichtungen können dem verzogenen, verfestigten Vorgarn auch mehr als ein Hilfsfaden, beispielsweise zwei oder drei Hilfsfäden, zugeführt werden.

Vorteilhafterweise kann durch die Ausgestaltung des verzogenen, verfestigten Vorgarnes als Kern-Mantel-Garn ein unschöner Durchschimmereffekt der hergestellten Maschenware, wie beispielsweise einer Leggings oder einer Strumpfhose, bei Dehnung der Maschenware vermieden werden. Ferner kann ein Durchschimmereffekt auch durch die Vergrößerung der Maschen in Kombination mit der Vergrößerung der Garndicke in Bereichen großer Dehnung vermieden werden.

Zudem hat es sich auch als besonders vorteilhaft herausgestellt, wenn Stricksystemen der Strickmaschine jeweils wenigstens zwei separate Vorgarnverzugs- und -verfestigungseinheiten zugeordnet sind, die steuerungstechnisch unabhängig voneinander sind. Eine solche Ausgestaltung hat sich insbesondere im Hinblick auf die Anwendung bei einer Kleinrundstrickmaschine als günstig erwiesen.

In alternativen Ausführungsformen der erfindungsgemäßen Vorrichtung können jedoch auch mehrere der Vorgarnverzugs- und -verfestigungseinheiten zu einem Modul zusammengefasst und steuerungstechnisch gekoppelt sein. Eine solche Anwendung ist insbesondere im Hinblick auf die Anwendung bei Großrundstrickmaschine vorteilhaft anzusehen. Anwendungsfallspezifisch können hier alle oder lediglich einzelne Vorgarnverzugs- und -verfestigungseinheiten steuerungstechnisch gekoppelt sein.

Die Aufgabe der vorliegenden Erfindung wird darüber hinaus durch eine Maschenware der eingangs genannten Gattung gelöst, bei welcher die Garndicke des verzogenen, verfestigten Vorgarns in Abhängigkeit von der jeweiligen Maschengröße der Maschenware ausgebildet ist, wobei mit zunehmender Maschengröße die Garndicke zunimmt und mit abnehmender Maschengröße die Garndicke abnimmt.

Durch die mustergesteuerte Variation der Garndicke kann der Materialeinsatz optimal an die Maschenstruktur der Maschenware angepasst werden. Zudem ist bei der erfindungsgemäßen Maschenware die Garndicke des für ihre Herstellung verwendeten verzogenen, verfestigten Vorgarnes in Abhängigkeit von der jeweiligen Maschengröße der Maschenware ausgebildet, wobei mit zunehmender Maschengröße die Garndicke zunimmt und mit abnehmender Maschengröße die Garndicke abnimmt.

Ganz besonders bevorzugt ist die Maschenware eine nahtlose, rundgestrickte Maschenware mit sich änderndem Durchmesser und dennoch gleichbleibender Blickdichte. So kann die Maschenware beispielsweise ein Strumpf sein, dessen Durchmesser im Wadenbereich von unten nach oben zunimmt, wodurch die Maschengröße in diesem Wadenbereich von unten nach oben zunimmt und dennoch die Blickdichte gleich bleibt, da erfindungsgemäß beim Stricken dieses Wadenbereiches von unten nach oben, also bei größer werdenden Maschen sowohl mehr als auch dickeres Garn der Strickstelle zugeführt wird. Gleiches gilt umgekehrt beim Stricken dieses Wadenbereiches von oben nach unten, wo bei kleiner werdenden Maschen sowohl weniger als auch dünneres Garn der Strickstelle zugeführt wird. Die erfindungsgemäße Maschenware ist dabei so ausgebildet, dass sie auch im gedehnten bzw. getragenen Zustand durchgängig die gleiche Transparenz bzw. Blickdichte aufweist. In alternativen Ausführungsformen der erfindungsgemäßen Maschenware kann mit zunehmender Maschengröße jedoch auch die Garndicke abnehmen, sodass besonders transparente neben besonders blickdichten Bereichen hergestellt werden können.

Die Maschenware kann eine ein Muster aufweisende Maschenware sein.

Bevorzugte Ausführungsformen der vorliegenden Erfindung, deren Aufbau, Funktion und Vorteile werden im Folgenden anhand von Figuren näher erläutert, wobei
- Figur 1: schematisch einen Abschnitt eines bei einer Ausführungsform des erfindungsgemäßen Verfahrens als Zwischenprodukt ausbildbaren verzogenen Vorgarnes mit unterschiedlicher Garndicke in einer Seitenansicht zeigt;
- Figur 2: schematisch eine mögliche Ausführungsform einer erfindungsgemäßen Vorrichtung in einer geschnittenen Seitenansicht zeigt; und
- Figur 3: schematisch eine weitere mögliche Ausführungsform einer erfindungsgemäßen Vorrichtung in einer geschnittenen Seitenansicht zeigt.

Figur 1 zeigt schematisch einen Abschnitt eines als Zwischenprodukt einer Ausführungsform des erfindungsgemäßen Verfahrens herstellbaren verzogenen Vorgarnes 4b in einer Seitenansicht, wobei das Vorgarn 4b in dem gezeigten Beispiel eine Länge I aufweist.

Der in Figur 1 gezeigte Vorgarnabschnitt des Vorgarnes 4b weist drei Bereiche 41, 41', 42 auf, welche sich durch unterschiedliche Garndicken d, d'auszeichnen. Wie in Figur 1 dargestellt, weist das Vorgarn 4b im Bereich 42 eine größere Garndicke d'als in den Bereichen 41, 41' auf. Hierbei ist Garndicke d, d'einem an einer Strickmaschine, der das Vorgarn 4b in temporär verfestigter Form als verzogenes, verfestiges Vorgarn zugeführt wird, zu strickenden Muster angepasst. Dabei sind die Garndicke d, d'als auch die Länge der Bereiche, in welchen das Vorgarn 4b einen größeren oder kleineren Durchmesser aufweist, musterspezifisch ausgebildet. Hierbei kann das Vorgarn 4b, anders als in Figur 1 abgebildet, auch über eine lange Strecke hinweg eine konstante Garndicke d, d'aufweisen. Auch kann die Garndicke d, d'in sehr kurzen Abständen variieren. Die Bereiche 41, 41', 42, in welchen sich die Garndicke d, d'ändert, können regelmäßig wiederkehren oder mustergemäß unregelmäßig ausgebildet sein.

Das verzogene Vorgarn 4b besteht aus einzelnen Fasern 40, welche einen hier nicht sichtbaren Hilfsfaden umgeben. Je nach Anwendungsfall kann der Hilfsfaden elastisch oder unelastisch ausgebildet sein. Ebenso kann auch ein verzogenes Vorgarn ausgebildet werden, welches keinen Hilfsfaden bzw. welches mehr als einen Hilfsfaden aufweist.

Figur 2 zeigt schematisch eine Ausführungsform einer Ausführungsform einer erfindungsgemäßen Vorrichtung 1 in einer geschnittenen Seitenansicht, wobei gleiche Bezugszeichen wie in Figur 1 gleiche Komponente beschreiben und diesbezüglich auf die vorhergegangenen Beschreibungen verwiesen wird.

Die in Figur 2 gezeigte Vorrichtung 1 weist eine Strickmaschine 2 sowie eine mit der Strickmaschine 2 gekoppelte Vorgarnverzugs- und -verfestigungseinheit 10 auf.

Die Vorgarnverzugs- und -verfestigungseinheit 10 weist ein Streckwerk 5, eine dem Streckwerk 5 in einer Garntransportrichtung A nachgeordnete Spinndüseneinrichtung 6 und in dem gezeigten Ausführungsbeispiel ein der Spinndüseneinrichtung 6 in der Garntransportrichtung A nachfolgendes Klemmwalzenpaar 7 auf.

In dem in Figur 2 gezeigten Ausführungsbeispiel weist das Streckwerk 5 drei in der Garntransportrichtung A nacheinander angeordnete, in Abständen 561, 562 zueinander vorgesehene Streckwalzenpaare 51, 52, 53 auf. In alternativen Ausführungsformen kann die Vorrichtung 1 jedoch auch nur zwei Streckwalzenpaare 51, 53 oder mehr als drei Streckwalzenpaare 51, 52, 53 aufweisen. Die Streckwalzenpaare 51, 52, 53 wiederum werden jeweils durch zwei Walzen 511, 512, 521, 522, 531, 532 ausgebildet.

Zur Herstellung eines verzogenen, verfestigten Vorgarnes 4d wird dem in der Garntransportrichtung A ersten Streckwalzenpaar 51, dem Eingangswalzenpaar, des Streckwerkes 5 eine Lunte 4a in Form eines unverfestigten Faserbündels zugeführt. Die Lunte 4a wird in dem gezeigten Ausführungsbeispiel von einer Vorgarnvorratseinheit 3, welche eine Flyerspule 31 aufweist, zur Verfügung gestellt und zu dem Eingangswalzenpaar 51 geführt.

In dem Streckwerk 5 wird die Lunte 4a mittels der Streckwalzenpaare 51, 52, 53 gestreckt. Hierzu ist jeweils eine Walze 511, 521, 531 des jeweiligen Streckwalzenpaares 51, 52, 53 mit einem Antrieb 8, 8', 8" gekoppelt, welcher die jeweilige Walze 511, 521, 531 antreibt.

Wie in Figur 2 gezeigt, werden in der beispielhaft gezeigten erfindungsgemäßen Vorrichtung 1 die nicht angetriebenen Walzen 512, 522, 532 des jeweiligen Streckwalzenpaares 51, 52, 53 mit Hilfe eines Streckwerkdruckarmes 54 unter Verwendung von Federn 541 gegen die angetriebenen Walzen 511, 521, 531 gedruckt. Hierbei sind die Walzen 512, 522, 532 derart gelagert, dass diese sich entgegengesetzt zu den Walzen 511, 521, 531 drehen können.

Zur Herstellung eines verzogenen Vorgarnes 4b mit an die jeweilige Maschengröße angepasster Garndicke d, d'sind die Antriebe 8, 8', 8" mit einer Mustersteuerung 9 gekoppelt, wobei insbesondere die Rotationsgeschwindigkeit x₁ des Antriebes 8 der Walze 511 des Eingangswalzenpaares 51 relativ zu der Rotationsgeschwindigkeit x₃ des Ausgangswalzenpaares 53 in Abhängigkeit eines von der Strickmaschine 2 zu strickenden Musters geregelt wird, indem in dem gezeigten Beispiel die Rotationsgeschwindigkeit x₁ des Eingangswalzenpaars 51 verändert wird, wobei die Rotationsgeschwindigkeit x₂ des Streckwalzenpaars 52 der des Streckwalzenpaars 51 mit einem vorher definierten oder einstellbaren Übersetzungsverhältnis folgt, und die Rotationsgeschwindigkeit x₃ des Streckwalzenpaars 53 konstant gehalten wird.

Um auch die zu strickende Maschengröße beeinflussen zu können, ist die Mustersteuerung 9 ferner mit einer schematisch dargestellten Kuliertiefenverstellvorrichtung 91 der Strickmaschine 2 gekoppelt. Hierbei wird der Prozess vorteilhafterweise derart geregelt, dass mit zunehmender Maschengröße die Garndicke d'zunimmt und mit kleiner werdenden Maschen auch die Garndicke d abnimmt, sodass Maschenwaren wie beispielsweise Leggings oder Strumpfhosen hergestellt werden können, welche auch im getragenen Zustand eine nahezu konstante Transparenz bzw. Blickdichte aufweisen, wodurch ein unschönes Durchscheinen an Stellen, welche gegebenenfalls mehr als andere gedehnt werden, vermieden werden kann. Ebenso kann der Prozess in alternativen Varianten jedoch auch so geregelt werden, dass mit zunehmender Maschengröße die Garndicke d, d'abnimmt und umgekehrt. Entsprechend lassen sich besonders transparente Bereiche in der Maschenware ausbilden.

Das aus dem Streckwerk 5 austretende verzogene Vorgarn 4b tritt nachfolgend in eine Spinndüsenvorrichtung 6 ein. In der Spinndüseneinrichtung 6 erfolgt eine Drehung des verzogenen Vorgarnes 4b mittels Luftstrahlen. Die Spinndüseneinrichtung 6 besteht dabei aus zwei nacheinander angeordneten Spinndüsen 61, 62, welche Luftwirbeldüsen sind. Die von den beiden Spinndüsen 61, 62 erzeugten Luftströmungen weisen entgegengesetzte Drehrichtungen B, C auf, sodass ein Falschdraht ausgebildet wird.

Der Spinndüseneinrichtung 6 ist in dem gezeigten Ausführungsbeispiel in der Garntransportrichtung A nachfolgend ein Klemmwalzenpaar 7 vorgesehen, welches zwei zueinander gegenläufig drehbare Klemmwalzen 71, 72 aufweist. Das aus der Spinndüseneinrichtung 6 austretende, verzogene, verfestigte Vorgarn 4c wird durch die gegeneinander gedrückten Klemmwalzen 71, 72 durchgeführt, sodass einerseits eine Durchführung und andererseits ein Klemmpunkt für das Vorgarn 4c ausgebildet wird. Hierbei begrenzt der Klemmpunkt die Faserverfestigungsstrecke nach der Spinndüseneinrichtung 6. Aus dem Klemmwalzenpaar tritt das verzogene, verfestigte Vorgarn 4d aus, das nachfolgend direkt der Strickmaschine 2 zugeführt wird.

In der in Figur 3 dargestellten Ausführungsform der erfindungsgemäßen Vorrichtung 1' wird dem Vorgarn 4b mit Hilfe einer Hilfsfadenzuführeinrichtung 220 ein unelastischer Hilfsfaden 22 zugeführt, welcher der Erhöhung der Festigkeit des verzogenen, verfestigten Vorgarnes 4d dient. Dabei wird der unelastische Hilfsfaden 22 mit einem Hilfsfadenklemmwalzenpaar 23 von einer Spule 24 abgezogen, in dem gezeigten Ausführungsbeispiel über ein Fadenführungsröhrchen 26 dem Streckwerk 5 zugeführt und in das Vorgarn 4b integriert. In dem gezeigten Beispiel wird der unelastische Hilfsfaden 22 dem in der Garntransportrichtung A letzten Streckwalzenpaar, also dem Ausgangswalzenpaar 53 des Streckwerkes 5, zugeführt, wodurch die Fadenzuführgeschwindigkeit v₄ des Hilfsfadens 22 so lediglich an die Rotationsgeschwindigkeit x₃ des Ausgangswalzenpaares 53 angepasst werden muss.

Mittels einer zwischen dem Hilfsfadenklemmwalzenpaar 23 und dem Streckwerk 5 vorgesehenen Fadenspannungsmesseinrichtung 43 kann die Fadenspannung des unelastischen Hilfsfadens 22 überprüft werden. Insbesondere im Hinblick auf die Qualität der erzeugten Maschenware sowie die Ausführung des Strickprozesses hat es sich als günstig erwiesen, wenn die Vorrichtung 1, 1' die Fadenspannungsmesseinrichtung 43 zur Ermittlung einer Garnspannung eines aus dem Hilfsfadenklemmwalzenpaar 23 austretenden Vorgarnes 4d aufweist, sodass das Vorgarn 4d mit kontinuierlicher Garnspannung der Strickmaschine 2 zugeführt werden kann.

Außerdem wird in der Ausführungsform von Figur 3 dem Vorgarn 4b ein elastischer Hilfsfaden 25, zum Beispiel ein Elastanfaden, mittels einer weiteren Hilfsfadenzuführeinrichtung 210 zugeführt. Dieser elastische Hilfsfaden 25 wird durch einen Umfangsantrieb mit der Möglichkeit der Einstellung einer exakten Hilfsfadenspannung über eine Fadenspannungsmesseinrichtung 42 geleitet und danach dem Streckwalzenpaar 53 zugeführt. In dem gezeigten Ausführungsbeispiel wird der elastische Hilfsfaden 25 gemeinsam mit dem unelastischen Hilfsfaden 22 mit einer Fadenzuführgeschwindigkeit v₅ über das Fadenführungsröhrchen 26 dem Streckwerk 5 zugeführt.

Auch ist es günstig, wenn die Hilfsfadenzuführeinrichtung 220, 210 anhand der Mustersteuerung und/oder der Dehnungseigenschaften des Hilfsfadens 22, 25 gesteuert wird. Insbesondere wenn die Hilfsfadenzuführeinrichtung 220, 210 mit der Mustersteuerung gekoppelt ist, kann der Hilfsfaden 23, 25 mustergerecht eingesetzt werden. Anwendungsfallspezifisch kann ausgewählt werden, ob ein elastischer Hilfsfaden 25 oder ein unelastischer Hilfsfaden 22 verwendet wird. Ebenso kann anwendungsspezifisch darüber entschieden werden, ob lediglich ein Hilfsfaden 22 oder 25 oder gegebenenfalls mehrere Hilfsfäden 22, 25 dem Vorgarn 4b zugeführt werden. Insofern mehrere Hilfsfäden 22, 25 eingesetzt werden, sollten diese, wie in Figur 3 gezeigt, im Hinblick auf die sich gegebenenfalls unterscheidenden Hilfsfadenspannungen mittels separater Hilfsfadenzuführeinrichtungen 220, 210 dem Streckwerk 5 zugeführt werden. In alternativen Ausgestaltungsvarianten können jedoch auch mehrere Hilfsfäden mittels einer einzigen Hilfsfadenzuführeinrichtung zugeführt werden.

Vorteilhafterweise können mit der erfindungsgemäßen Vorrichtung 1, 1' einfach Maschenwaren mit unterschiedlich groß ausgebildeten Maschen erzeugt werden, wodurch in Hinblick auf die in Abhängigkeit von der Maschengröße variierbare Garndicke d, d' sehr transparente bzw. blickdichte Maschenwaren bereitgestellt werden können. Zur Änderung der Maschengröße wird die Garnliefergeschwindigkeit von der Vorgarnverzugs- und verfestigungseinheit zu der Strickmaschine variiert, was durch Änderung der Rotationsgeschwindigkeit des in Garntransportrichtung A letzten Streckwalzenpaares, also des Ausgangswalzenpaares 53, realisiert wird.

Bei der vorliegenden Erfindung ist es ebenfalls möglich, durch die Veränderung der Maschengröße unterschiedliche Kompressionszonen in einem Gestrickschlauch zu erzeugen.

Weiterhin kann bei der vorliegenden Erfindung durch Veränderung der Garndicke bzw. Garnstärke eine Maschenware mit unterschiedlichen technischen Eigenschaften erzeugt werden. Bei Änderung der Garndicke wird in dem erfindungsgemäßen Verfahren der Fasergehalt im fertigen Faden verändert. Die Hilfsfadenfeinheit ist während des Prozesses festgelegt. Somit lassen sich beispielsweise leitfähige Hilfsfäden mit unterschiedlich vielen Fasern ummanteln, was partiell andere Eigenschaften in der jeweils hergestellten Maschenware hervorbringt.

Mit der vorliegenden Erfindung ist es möglich, die Scheuerfestigkeit einer Maschenware durch Anpassung der Maschengröße und der Garnstärke zu beeinflussen. Außerdem lässt sich die vorliegende Erfindung dazu verwenden, Gebrauchseigenschaften einer Maschenware, wie deren Feuchtigkeitstransporteigenschaften und/oder Wärmerückhaltevermögen, zu beeinflussen. Zudem kann man mit Hilfe der vorliegenden Erfindung auch oder alternativ die thermische Leitfähigkeit und/oder die thermischen Isolationseigenschaften von Maschenware beeinflussen.

## Patentansprüche

1. Verfahren zum Herstellen einer ein Muster aufweisenden Maschenware, bei dem eine Lunte in Form eines Vorgarns (4a) aus nicht verfestigten Faserbündeln einer Vorgarnverzugs- und -verfestigungseinheit (10), die ein Streckwerk (5) mit wenigstens zwei in Garntransportrichtung (A) nacheinander angeordneten Streckwalzenpaaren (51, 52, 53) und eine dem Streckwerk (5) in der Garntransportrichtung (A) nachgeordnete Spinndüseneinrichtung (6) aufweist, zugeführt und durch die wenigstens zwei Streckwalzenpaare (51, 52, 53) verzogen wird, wobei wenigstens ein Eingangswalzenpaar (51) und ein Ausgangswalzenpaar (53) des Streckwerkes (5) entsprechend dem Muster der an der Strickmaschine (2) auszubildenden Maschenware derart gesteuert angetrieben werden, dass die Garndicke (d, d') des verzogenen Vorgarnes (4b) über seine Länge hinweg durch Verändern der Relativgeschwindigkeit zwischen dem Eingangswalzenpaar (51) und dem Ausgangswalzenpaar (53) variiert wird,
das aus dem Streckwerk (5) austretende, verzogene Vorgarn (4b) der Spinndüseneinrichtung (6) zugeführt und durch diese mittels Druckluftbeaufschlagung verfestigt wird, und daraufhin
das verzogene, verfestigte Vorgarn (4d) direkt oder über wenigstens ein Transport- oder Klemmmittel der Strickmaschine (2) zugeführt wird,
**dadurch gekennzeichnet,**
**dass** durch Ansteuern der Rotationsgeschwindigkeit wenigstens einer angetriebenen Walze des Ausgangswalzenpaares (53) des Streckwerkes (5) die Garnliefergeschwindigkeit (v₃) des verzogenen, verfestigten Vorgarnes (4d) zu der Strickmaschine (2) in Abhängigkeit von der von der Strickmaschine (2) zu strickenden Maschengröße eingestellt wird.

2. Verfahren nach Anspruch 1, **dadurch gekennzeichnet, dass** je größer die von der Strickmaschine (2) zu strickende Maschengröße ist, umso geringer die Relativgeschwindigkeit zwischen dem Eingangswalzenpaar (51) und dem Ausgangswalzenpaar (53) und umso größer die Rotationsgeschwindigkeit der wenigstens einen angetriebenen Walze des Ausgangswalzenpaares (53) eingestellt wird, und je geringer die von der Strickmaschine (2) zu strickende Maschengröße ist, umso größer die Relativgeschwindigkeit zwischen dem Eingangswalzenpaar (51) und dem Ausgangswalzenpaar (53) und umso geringer die Rotationsgeschwindigkeit der wenigstens einen angetriebenen Walze des Ausgangswalzenpaares (53) eingestellt wird.

3. Verfahren nach Anspruch 1 oder 2, **dadurch gekennzeichnet, dass** die Relativgeschwindigkeit zwischen dem Eingangswalzenpaar (51) und dem Ausgangswalzenpaar (53) umgekehrt proportional zu der von der Strickmaschine (2) zu strickenden Maschengröße und die Rotationsgeschwindigkeit der wenigstens einen angetriebenen Walze des Ausgangswalzenpaares (53) direkt proportional zu der Maschengröße eingestellt wird.

4. Verfahren nach wenigstens einem der vorhergehenden Ansprüche, **dadurch gekennzeichnet, dass** das verzogene, verfestigte Vorgarn (4d) der Strickmaschine (2) mit gleichbleibender Garnspannung zugeführt wird.

5. Verfahren nach wenigstens einem der vorhergehenden Ansprüche, **dadurch gekennzeichnet, dass** dem Streckwerk (5) wenigstens ein Hilfsfaden (22, 25) zugeführt wird, wobei eine Hilfsfadenzuführgeschwindigkeit zu dem Streckwerk (5) in Abhängigkeit von der Maschengröße der an der Strickmaschine (2) auszubildenden Maschenware und/oder in Abhängigkeit von Dehnungseigenschaften des Hilfsfadens (22, 25) gesteuert wird.

6. Verfahren nach wenigstens einem der vorhergehenden Ansprüche, **dadurch gekennzeichnet, dass** mehrere verzogene, verfestigte Vorgarne (4d) auf separaten Vorgarnverzugs- und -verfestigungseinheiten (10) ausgebildet und von diesen separaten Stricksystemen der Strickmaschine (2) zugeführt werden, wobei die Vorgarnverzugs- und -verfestigungseinheiten (10) unabhängig voneinander angesteuert und betrieben werden.

7. Verfahren nach wenigstens einem der Ansprüche 1 bis 5, **dadurch gekennzeichnet, dass** mehrere Vorgarnverzugs- und -verfestigungseinheiten (10) zu einem Modul zusammengefasst sind und gemeinsam elektronisch gesteuert werden.

8. Verfahren nach Anspruch 6 oder 7, **dadurch gekennzeichnet, dass** jeweils ein Stricksystem der Strickmaschine (2) von wenigstens zwei der Vorgarnverzugs- und -verfestigungseinheiten (10) mit verzogenem, verfestigten Vorgarn (4d) versorgt wird.

9. Vorrichtung (1, 1') zum Herstellen einer Maschenware, welche wenigstens eine Strickmaschine (2), wenigstens eine der Strickmaschine (2) in einer Garntransportrichtung (A) vorgeordnete Vorgarnverzugs- und -verfestigungseinheit (10), welche wenigstens ein Streckwerk (5) mit wenigstens zwei in der Garntransportrichtung (A) nacheinander angeordneten Streckwalzenpaaren (51, 52, 53) und wenigstens eine dem Streckwerk (5) in der Garntransportrichtung (A) nachgeordnete Spinndüseneinrichtung (6) aufweist, wobei wenigstens eine angetriebene Walze eines Eingangswalzenpaars (51) und wenigstens eine angetriebene Walze eines Ausgangswalzenpaars (53) des Streckwerkes (5) mit wenigstens einem Antrieb (8, 8', 8") gekoppelt sind, der oder die mit einer Mustersteuerung (9) für die Strickmaschine (2) gekoppelt ist/sind,
**dadurch gekennzeichnet,**
**dass** die Strickmaschine (2) eine Kuliertiefenverstellvorrichtung (91) aufweist, die mit der Mustersteuerung (9) für die Strickmaschine (2) und dem wenigstens einen Antrieb (8") für die wenigstens eine angetriebene Walze eines Ausgangswalzenpaars (53) gekoppelt ist.

10. Vorrichtung nach Anspruch 9, **dadurch gekennzeichnet, dass** die Vorrichtung (1, 1') wenigstens eine Fadenspannungsmesseinrichtung (41) zur Ermittlung einer Garnspannung eines aus der Vorgarnverzugs- und -verfestigungseinheit (10) austretenden verzogenen, verfestigten Vorgarnes (4d) aufweist.

11. Vorrichtung nach Anspruch 9 oder 10, **dadurch gekennzeichnet, dass** die Vorrichtung (1, 1') wenigstens eine mit dem Streckwerk (5) verbundene und von der Mustersteuerung (9) für die Strickmaschine (2) und/oder in Abhängigkeit von Dehnungseigenschaften eines dem Streckwerk (5) zuzuführenden Hilfsfadens (22, 25) steuerbare Hilfsfadenzuführvorrichtung (220, 210) aufweist.

12. Vorrichtung nach wenigstens einem der Ansprüche 9 bis 11, **dadurch gekennzeichnet, dass** Stricksystemen der Strickmaschine (2) jeweils wenigstens zwei separate Vorgarnverzugs- und -verfestigungseinheiten (10) zugeordnet sind, die steuerungstechnisch unabhängig voneinander sind.

13. Vorrichtung nach wenigstens einem der Ansprüche 9 bis 12, **dadurch gekennzeichnet, dass** mehrere der Vorgarnverzugs- und -verfestigungseinheiten (10) zu einem Modul zusammengefasst und steuerungstechnisch gekoppelt sind.

14. Maschenware, welche aus einem verzogenen, verfestigten Vorgarn (4d) mit entlang seiner Länge variierender Garndicke ausgebildet ist, **dadurch gekennzeichnet, dass** die Garndicke (d, d') des verzogenen, verfestigten Vorgarns (4d) in Abhängigkeit von der jeweiligen Maschengröße der Maschenware ausgebildet ist, wobei mit zunehmender Maschengröße die Garndicke (d') zunimmt und mit abnehmender Maschengröße die Garndicke (d) abnimmt.

15. Maschenware nach Anspruch 14, **dadurch gekennzeichnet, dass** die Maschenware eine nahtlose, rundgestrickte Maschenware mit sich änderndem Durchmesser und dennoch gleichbleibender Blickdichte ist.

## Claims

1. Method for producing a knitted fabric comprising a pattern, in which a sliver in form of a roving (4a) of fiber bundles that have not been strengthened is supplied to a roving drawing and strengthening unit (10), which comprises a stretching unit (5) with at least two stretching roller pairs (51, 52, 53) being successively arranged in thread transport direction (A) and a spinning nozzle device (6) being arranged downstream of the stretching unit (5) in the thread transport direction (A) and is drawn by the at least two stretching roller pairs (51, 52, 53), wherein at least one inlet roller pair (51) and one outlet roller pair (53) of the stretching unit (5) are controllably driven according to the pattern of the knitted fabric to be formed on the knitting machine (2) in such a way that the thread thickness (d, d') of the drawn roving (4b) is varied throughout its length by changing the relative speed between the inlet roller pair (51) and the outlet roller pair (53),
the drawn roving (4b) exiting the stretching unit (5) is supplied to the spinning nozzle device (6) and is strengthened by it by means of applying compressed air, and thereupon
the drawn, strengthened roving (4d) is supplied to the knitting machine (2) directly or by using a means for transport or clamping,
**characterized in that**
by controlling the rotation speed of at least one driven roller of the outlet roller pair (53) of the stretching unit (5), the thread supply speed (v₃) of the drawn, strengthened roving (4d) to the knitting machine (2) is set depending on the loop size to be knit by the knitting machine (2).

2. Method according to claim 1, **characterized in that** the bigger the loop size to be knit by the knitting machine (2), the smaller the relative speed between the inlet roller pair (51) and the outlet roller pair (53) and the bigger the rotation speed of the at least one driven roller of the outlet roller pair (53) is set, and the smaller the loop size to be knit by the knitting machine (2), the bigger the relative speed between the inlet roller pair (51) and the outlet roller pair (53) and the smaller the rotation speed of the at least one driven roller of the outlet roller pair (53) is set.

3. Method according to claim 1 or 2, **characterized in that** the relative speed between the inlet roller pair (51) and the outlet roller pair (53) is set inversely proportional to the loop size to be knit by the knitting machine (2) and the rotation speed of the at least one driven roller of the outlet roller pair (53) is set directly proportional to the loop size.

4. Method according to at least one of the preceding claims, **characterized in that** the drawn, strengthened roving (4d) is supplied to the knitting machine (2) with constant thread tension.

5. Method according to at least one of the preceding claims, **characterized in that** at least one auxiliary thread (22, 25) is supplied to the stretching unit (5), wherein an auxiliary thread supply speed to the stretching unit (5) is controlled depending on the loop size of the knitted fabric to be formed on the knitting machine (2) and/or depending on the stretch characteristics of the auxiliary thread (22, 25).

6. Method according to at least one of the preceding claims, **characterized in that** several drawn, strengthened rovings (4d) are formed on separate roving drawing and strengthening units (10) and are supplied to separate knitting systems of the knitting machine (2) by them, wherein the roving drawing and strengthening units (10) are controlled and operated independently of each other.

7. Method according to at least one of the claims 1 to 5, **characterized in that** several roving drawing and strengthening units (10) are combined to one module and are jointly electronically controlled.

8. Method according to claim 6 or 7, **characterized in that** one knitting system of the knitting machine (2) each is supplied with drawn, strengthened roving (4d) by at least two of the roving drawing and strengthening units (10).

9. Device (1, 1') for producing a knitted fabric which comprises at least one knitting machine (2), at least one roving drawing and strengthening unit (10) being provided upstream of the knitting machine (2) in a thread transport direction (A), which comprises at least one stretching unit (5) with at least two stretching roller pairs (51, 52, 53) being successively arranged in the thread transport direction (A) and at least one spinning nozzle device (6) being provided downstream of the stretching unit (5) in the thread transport direction (A), wherein at least one driven roller of an inlet roller pair (51) and at least one driven roller of an outlet roller pair (53) of the stretching unit (5) are coupled with at least one drive (8, 8', 8"), which is/are coupled with a pattern control (9) for the knitting machine (2),
**characterized in that**
the knitting machine (2) comprises a sinking depth adjustment device (91) which is coupled with the pattern control (9) for the knitting machine (2) and the at least one drive (8") for the at least one driven roller of an outlet roller pair (53).

10. Device according to claim 9, **characterized in that** the device (1, 1') comprises at least one thread tension measuring device (41) for determining a thread tension of a drawn, strengthened roving (4d) exiting the roving drawing and strengthening unit (10).

11. Device according to claim 9 or 10, **characterized in that** the device (1, 1') comprises at least one auxiliary thread supply device (220, 210) being connected to the stretching unit (5) and controllable by the pattern control (9) for the knitting machine (2) and/or depending on the stretch characteristics of an auxiliary thread (22, 25) to be supplied to the stretching unit (5).

12. Device according to at least one of the claims 9 to 11, **characterized in that** knitting systems of the knitting machine (2) are assigned at least two separate roving drawing and strengthening units (10) each, which are independent from each other in terms of control.

13. Device according to at least one of the claims 9 to 12, **characterized in that** several of the roving drawing and strengthening units (10) are combined into one module and are coupled in terms of control.

14. Knitted fabric which is formed from a drawn, strengthened roving (4d) with a thread thickness varying throughout its length, **characterized in that** the thread thickness (d, d') of the drawn, strengthened roving (4d) is formed depending on the respective loop size of the knitted fabric, wherein the thread thickness (d') increases with increasing loop size and the thread thickness (d) decreases with decreasing loop size.

15. Knitted fabric according to claim 14, **characterized in that** the knitted fabric is a seamless, circularly-knitted knitted fabric with varying diameter and yet constant opaqueness

## Revendications

1. Procédé de fabrication d'un tricot présentant un motif, dans lequel un ruban en forme de mèche (4a) constituée de faisceaux de fibres non consolidés est amené à une unité d'étirage et de consolidation de mèche (10) qui comporte un banc d'étirage (5) comprenant au moins deux paires de rouleaux d'étirage (51, 52, 53) disposées successivement dans la direction de transport de mèche (A) et une filière (6) disposée en aval du banc d'étirage (5) dans la direction de transport de mèche (A), lequel ruban est tiré par au moins deux paires de rouleaux d'étirage (51, 52, 53), au moins une paire de rouleaux d'entrée (51) et une paire de rouleaux de sortie (53) de l'unité d'étirage (5) sont entraînées de manière commandée suivant le motif de tricot à former sur la machine à tricoter (2) de manière à faire varier l'épaisseur de fil (d, d') de la mèche étirée (4b) sur sa longueur en modifiant la vitesse relative entre la paire de rouleaux d'entrée (51) et la paire de rouleaux de sortie (53),
de manière à amener la mèche étirée (4b) sortant du banc d'étirage (5) à la filière (6) et de manière à la consolider par ladite filière par apport d'air sous pression, puis
de manière à amener la mèche étirée et consolidée (4d) à la machine à tricoter (2) directement ou par l'intermédiaire d'au moins un moyen de transport ou de serrage, **caractérisé en ce que,**
par la commande de la vitesse de rotation d'au moins un rouleau entraîné de la paire de rouleaux de sortie (53) du banc d'étirage (5), la vitesse d'amenée de mèche (V₃) de la mèche étirée et consolidée (4d) à la machine à tricoter (2) est réglée en fonction des tailles de mailles à tricoter par la machine à tricoter (2).

2. Procédé selon la revendication 1, **caractérisé en ce que,** plus la taille des mailles à tricoter par la machine à tricoter (2) est grande, plus la vitesse relative entre la paire de rouleaux d'entrée (51) et la paire de rouleaux de sortie (53) est faible et plus la vitesse de rotation d'au moins un rouleau entraîné de la paire de rouleaux de sortie (53) est élevée, et plus la taille des mailles à tricoter par la machine à tricoter (2) est petite, plus la vitesse relative entre la paire de rouleaux d'entrée (51) et la paire de rouleaux de sortie (53) est élevée et plus la vitesse de rotation d'au moins un rouleau entraîné de la paire de rouleaux de sortie (53) est faible.

3. Procédé selon la revendication 1 ou 2, **caractérisé en ce que** la vitesse relative entre la paire de rouleaux d'entrée (51) et la paire de rouleaux de sortie (53) est réglée de manière inversement proportionnelle à la taille des mailles à tricoter par la machine à tricoter (2) et la vitesse de rotation d'au moins un rouleau entraîné de la paire de rouleaux de sortie (53) est réglée de manière directement proportionnelle à la taille des mailles.

4. Procédé selon au moins l'une des revendications précédentes, **caractérisé en ce que** la mèche étirée et consolidée (4d) de la machine à tricoter (2) est amenée avec une tension de fil constante.

5. Procédé selon au moins l'une des revendications précédentes, **caractérisé en ce qu'**au moins un fil auxiliaire (22, 25) est amené à l'unité d'étirage (5), dans lequel une vitesse d'amenée de fil auxiliaire au banc d'étirage (5) est commandée en fonction de la taille des mailles du tricot à former sur la machine à tricoter (2) et/ou en fonction des propriétés d'étirement du fil auxiliaire (22, 25).

6. Procédé selon au moins l'une des revendications précédentes, **caractérisé en ce que** plusieurs mèches étirées et consolidées (4d) sont formées sur des unités d'étirage et de consolidation de mèche (10) séparées et sont amenées par ces systèmes de tricotage séparés vers la machine à tricoter (2), les unités d'étirage et de consolidation de mèche (10) étant commandées et exploitées indépendamment l'une de l'autre.

7. Procédé selon au moins l'une des revendications 1 à 5, **caractérisé en ce que** plusieurs unités d'étirage et de consolidation de mèche (10) sont combinées pour former un module et sont commandées conjointement de manière électronique.

8. Procédé selon la revendication 6 ou 7, **caractérisé en ce qu'un** système de tricotage de la machine à tricoter (2) est alimenté par au moins deux des unités d'étirage et de consolidation de mèche (10) comportant une mèche étirée et consolidée (4d).

9. Dispositif (1, 1') de fabrication d'un tricot, comportant au moins une machine à tricoter (2), au moins une unité d'étirage et de consolidation de mèche (10) disposée en amont de la machine à tricoter (2) dans une direction de transport de mèche (A), laquelle unité d'étirage et de consolidation de mèche comporte au moins un banc d'étirage (5) comprenant au moins deux paires de rouleaux d'étirage (51, 52, 53) disposées successivement dans la direction de transport de mèche (A), et au moins une filière (6) disposée en aval du banc d'étirage (5) dans la direction de transport de mèche (A), au moins un rouleau entraîné d'une paire de rouleaux d'entrée (51) et au moins un rouleau entraîné d'une paire de rouleaux de sortie (53) du banc d'étirage (5) étant accouplés à au moins un système d'entraînement (8, 8', 8") qui est accouplé à une commande de motif (9) de la machine à tricoter (2),
**caractérisé en ce que**
la machine à tricoter (2) comporte un dispositif de réglage de la profondeur d'enfouissement (91) accouplé à la commande de motif (9) de la machine à tricoter (2) et à l'au moins un système d'entraînement (8") d'au moins un rouleau entraîné d'une paire de rouleaux de sortie (53).

10. Appareil selon la revendication 9, **caractérisé en ce que** le dispositif (1, 1') comprend au moins un dispositif de mesure de tension de fil (41) permettant de déterminer une tension de fil d'une mèche étirée et consolidée (4d) sortant de l'unité d'étirage et de consolidation de mèche (10).

11. Dispositif selon la revendication 9 ou 10, **caractérisé en ce que** le dispositif (1, 1') comporte au moins un dispositif d'amenée de fil auxiliaire (220, 210) relié au banc d'étirage (5) et pouvant être commandé par la commande de motif (9) de la machine à tricoter (2) et/ou en fonction des propriétés d'étirement d'un fil auxiliaire (22, 25) à amener au banc d'étirage (5).

12. Dispositif selon au moins l'une des revendications 9 à 11, **caractérisé en ce que** respectivement au moins deux unités d'étirage et de consolidation de mèche (10) séparées, indépendantes l'une de l'autre du point de vue de la technique de commande, sont associées aux systèmes de tricotage de la machine à tricoter (2).

13. Dispositif selon au moins l'une des revendications 9 à 12, **caractérisé en ce que** plusieurs des unités d'étirage et de consolidation (10) sont combinées pour former un module et accouplées du point de vue de la technique de commande.

14. Tricot constitué d'une mèche étirée et consolidée (4d) ayant une épaisseur de fil variant sur sa longueur, **caractérisé en ce que** l'épaisseur de fil (d, d') de la mèche étirée et consolidée (4d) est formée en fonction de la taille des mailles respective du tricot, l'épaisseur de fil (d') augmentant conjointement avec l'augmentation de la taille des mailles, et l'épaisseur de fil (d) diminuant conjointement avec la diminution de la taille des mailles.

15. Tricot selon la revendication 14, **caractérisé en ce que** le tricot est un tricot circulaire sans couture, dont le diamètre change et dont l'opacité reste constante.
